# EUROPÄISCHE PATENTSCHRIFT

(11) **EP 4 249 676 B1**
(45) Veröffentlichungstag und Bekanntmachung des Hinweises auf die Patenterteilung: **23.10.2024**
(21) Anmeldenummer: 23153396.9
(22) Anmeldetag: 26.01.2023
(51) Int. Cl.: D21G 1/02

(54) **WÄRMEÜBERTRAGUNGSANLAGE UND VERFAHREN**
HEAT TRANSFER SYSTEM AND METHOD
INSTALLATION ET PROCÉDÉ DE TRANSFERT DE CHALEUR

(30) Priorität: 23.03.2022 DE 102022106799
(43) Veröffentlichungstag der Anmeldung: 27.09.2023
(73) Patentinhaber: Voith Patent GmbH, 89522 Heidenheim (DE)
(72) Erfinder: Berger, Andreas, 89568 Hermaringen (DE); Dauner, Martin, 89542 Herbrechtingen (DE)
(74) Vertreter: Voith Patent GmbH - Patentabteilung

(56) Entgegenhaltungen:
- EP-A1- 1 703 018
- EP-A2- 0 962 591
- DE-A1- 2 400 615

## Beschreibung

Die Erfindung betrifft eine Wärmeübertragungsanlage zur Behandeln einer Materialbahn gemäß dem Oberbegriff des Anspruchs 1, sowie ein zugehöriges Verfahren zum Starten einer Wärmeübertragungsanlage.

Bei der Herstellung oder Verarbeitung von Materialbahnen wie Papierbahnen, aber auch von Vliesstoff oder Textilbahnen ist der Prozess des Kalandrieren seit langem bekannt. Das Kalandrieren dient üblicherweise dazu, die Oberflächeneigenschaften, wie Glatte und Glanz, und das Kaliber einer Materialbahn zu verbessern. Das Kalandrieren hat unterschiedliche Funktionen abhängig von der Anordnung des Kalanders in der Produktionslinie und von dem herzustellenden Produkt.

Zum Beispiel wird bei der Herstellung von beschichteten Faserbahnqualitäten ein Vorkalander vor dem Beschichten verwendet und nach dem Beschichten wird die Faserbahn in einem letzten Kalander bzw. Abschlusskalander kalandriert.

Beim Kalandrieren wird die Bahn in einen Wickelspalt bzw. Nip, d. h. einen Kalandriernip, eingeführt, der meist zwischen Walzen gebildet ist, die gegeneinandergepresst werden, wobei in dem Nip die Bahn durch die Einwirkung von Temperatur, Feuchtigkeit und Nipdruck verformt wird.

Bei Kalandern wird die erforderliche Wärmezufuhr in die Bahn in unterschiedlichen Schritten des Prozesses typischerweise mit Hilfe von Thermowalzen in die Bahn eingebracht. Eine zur Einbringung von Wärme in die Thermowalze verwendete Vorgehensweise ist es, Strömungskanale innerhalb des Mantels der Thermowalze anzuordnen, entlang welchen bzw. durch welche ein Warmeübertragungsmedium strömt, von welchem Wärmeenergie auf das Material des Mantels und durch denselben auf die zu behandelnde Bahn übertragen wird. Derartige Kalander sind beispielsweise in der Schrift DE 20 2016 100 432 U1 beschrieben. Weitere Wärmebehandlungsanlagen für einen Kalander sind in der DE2400615A1 und der EP0962591A beschrieben.

Das Heizmedium wird dabei im Betrieb des Kalanders sehr heiß. Wie in der Schrift DE 20 2016 100 432 U1 beschrieben, kann ein als Heizmedium verwendetes Öl Temperaturen von 300°C erreichen. Beim Betrieb solcher Kalander muss jedoch besonders daher darauf geachtet werden, eine Störung des Heizsystems und ein Austreten des heißen Heizmedium, zum Beispiel eines heißen Öls, zu verhindern. Daher werden die Ströme des Heizmediums üblicherweise überwacht. In Deutschland schreibt beispielsweise die Norm **DIN 4754** : *"Värmeübertragungsanlagen mit organischen Wärmeträgern* - *Teil 2: Strömungssicherung 2*" eine Durchflussüberwachung des Heizmediums ÖI vor, um eine lokale Überhitzung des Wärmeträgeröls zu verhindern.

Dies wird standardmäßig durch einen in der Zirkulationsleitung installierten DurchflussSchalter realisiert. Dieser kann den Kalander abschalten, wenn er feststellt, dass der Durchfluss des Heizmediums unter einen bestimmten Schwellwert fällt.

Nachteilig an derartigen Schaltern ist jedoch, dass nach einem Stillstand des Kalanders beim Wiederanfahren das Heizmedium auf Raumtemperatur abgekühlt ist, und erst wieder aufgeheizt werden muss. Bei diesen Temperaturen ist die Viskosität des verwendeten Öls jedoch sehr hoch - verglichen mit dem heißen ÖI. Durch die hohe Viskosität des Wärmeträgeröls bei Temperaturen unter ca. 40°C wird dann oft mit der installierten Pumpenleistung der Mindestdurchfluss nicht erreicht, so dass die Durchflussüberwachung anspricht.

Damit ein Anheizen der Anlage überhaupt möglich ist, wird üblicherweise ein sogenannter Kaltstart-Taster vor Ort installiert, welcher die Durchflussüberwachung während des Drückens überbrückt. Somit ist ein Anheizen möglich während vor Bediener vor Ort dabei die Anlage beobachtet, um bei einer eventuellen Überhitzung die Heizung durch Loslassen des Tasters unverzüglich ausschalten zu können.

Das Anheizen der Anlage bis zum Schalten des Durchfluss-Schalters kann bis zu einer Stunde benötigen. In dieser Zeit muss ein Bediener dauerhaft den Kaltstart-Taster betätigen. Sind in einer Papiermaschine mehrere Thermalölanlagen verbaut, sind entsprechend viele Bediener notwendig. Dies birgt auch die Gefahr einer Manipulationen durch Festklemmen des Kaltstart-Tasters, da der Bediener in dieser Zeit sonst keine anderen Aufgaben erledigen kann.

Die Aufgabe der Erfindung ist es, einen sicheren Anfahrbetrieb eines Kalanders oder einer ähnlichen Wärmeübertragungsanlage zu gewährleisten, und dabei die aus dem Stand der Technik bekannten Probleme zu überwinden.

Es ist zudem eine Aufgabe der Erfindung, den Anfahrbetrieb weiter zu automatisieren und die notwendigen manuellen Bedienereingriffe zu reduzieren.

Die Aufgabe wird erfindungsgemäß durch eine Ausführung entsprechend dem unabhängigen Anspruch gelöst. Weitere vorteilhafte Ausführungsformen der vorliegenden Erfindung finden sich in den Unteransprüchen.

Die Aufgabe wird gelöst durch eine Wärmeübertragungsanlage, insbesondere für einen Kalander zur Behandeln einer Materialbahn, wobei die Wärmeübertragungsanlage eine Thermowalze umfasst, die mittels eines flüssigen Heizmediums beheizbar ist, sowie eine Aufheizvorrichtung zum Aufheizen des Heizmediums und sowie eine Heizleitung zum Führen des Heizmediums in der Thermowalze sowie zwischen der Thermowalze und der Aufheizvorrichtung sowie einer Pumpvorrichtung zum Fördern des Heizmedium in der Heizleitung dadurch gekennzeichnet, dass in der Heizleitung ein Durchflussschalter vorgesehen ist, der zumindest eine ersten Schaltpunkt bei einem ersten Volumenstrom und einen zweiten Schaltpunkt bei einem zweiten Volumenstrom aufweist, wobei der zweite Volumenstrom kleiner ist, als der erste Volumenstrom,
und dass die Aufheizvorrichtung in einem ersten Betriebszustand und einem zweiten Betriebszustand betrieben werden kann,
wobei die Wärmeübertragungsanlage so eingerichtet ist, dass
   a) bei einem Durchfluss oberhalb des ersten Volumenstroms die Aufheizvorrichtung im ersten Betriebszustand betrieben wird
   b) bei einem Durchfluss zwischen dem zweiten Volumenstrom und dem ersten Volumenstrom die Aufheizvorrichtung im zweiten Betriebszustand betrieben wird
   c) bei einem Durchfluss unterhalb des zweiten Volumenstroms die Aufheizvorrichtung abgeschaltet wird.

Bei der Verwendung als Kalander kann es sich bei der Materialbahn beispielsweise um eine Papier- bzw. Kartonbahn handeln. Alternativ können aber auch Kalander für Vliesstoff oder Textilbahnen verwendet werden

Als Heizmedium kann beispielsweise ein ÖI verwendet werden.

Bei den üblichen Heizmedien, insbesondere bei Thermoölen für die Verwendung bei Temperaturen von bis zu 300°C, ist die Viskosität des Heizmedium bei niedrigen Temperaturen im Bereich der Raumtemperatur (z.B. 10°C-25°C, maximal 40°C) sehr hoch. Die installierten Pumpvorrichtungen sind jedoch so ausgelegt, dass sie die zu erzielenden Volumenströme im Bereich der Betriebstemperatur erreichen.

Beim Wiederanfahren einer Wärmeübertragungsanlage nach einem längeren Stillstand ist aber der Heizmedium in der Regel auf eine Temperatur von 40°C und darunter abgekühlt. Durch die hohe Viskosität des Heizmediums bei Temperaturen unter ca. 40°C wird dann im Stand der Technik mit der installierten Pumpenleistung der Mindestdurchfluss nicht erreicht, so dass die Durchflussüberwachung anspricht.

Eine Erhöhung der Pumpenleisten zur Sicherstellung ausreichender Volumenströme auch bei niedriger Viskosität ist mit einem großen Investitionsaufwand verbunden.

Zur Lösung der Aufgabe schlagen die Erfinder daher vor, einen Durchflussschalter mit zumindest zwei Schaltpunkten zu verwenden. Der ersten Schaltpunkt, der einem ersten Volumenstrom des Heizmediums entspricht, ist dabei der übliche Schaltpunkt, der wie im Stand der Technik dazu vorgesehen ist, den Durchfluss im Regelbetrieb zu überwachen.

Dazu wird noch ein zweiter Schaltpunkt vorgesehen, der einem zweiten Volumenstrom in der Heizleitung entspricht. Dieser zweite Volumenstrom ist geringer als der erste Volumenstrom. Dieser Schaltpunkt wird bei der Überwachung der Start- bzw. Wiederanfahrfase aktiv.

Dabei ist es vorteilhaft, wenn der zweite Volumenstrom in Abhängigkeit vom verwendeten Heizmedium so gewählt ist, dass dieser zweite Volumenstrom von der Pumpvorrichtung auch dann erzielt werden kann, wenn das Heizmedium eine Temperatur von 40°C und weniger, insbesondere zwischen 25°C und 10°C aufweist

Vorteilhafterweise kann vorgesehen sein, dass die Heizleitung als Zirkulationsleitung ausgeführt ist, in der das Heizmedium im Kreis geführt werden kann. Auf diese Weise kann das Heizmedium, dass sich durch die Wärmeübertragung z.B. auf die Materialbahn im Kalander abkühlt in die Aufheizvorrichtung rückgeführt werden, wo es wieder aufgeheizt wird.

Dies führt dazu, dass der Durchflussschalter beim Starten der Wärmeübertragungsanlage die Anlage nicht abschaltet, solange zumindest der geringere zweite Volumenstrom durch die Heizleitung fliest.

Mit der Zeit wird das Heizmedium durch die Aufheizvorrichtung mehr und mehr aufgewärmt, wodurch die Viskosität des Heizmedium steigt. Ebenso steigt der Volumenstrom durch die Heizleitung. Sobald der aktuelle Volumenstrom über dem ersten Volumenstrom liegt, befindet sich die Wärmeübertragungsanlage im Normalbetrieb.

Ohne weitere Vorkehrung würde nun aber im Anfahrbetrieb das Risiko bestehen, dass der Volumenstrom nicht aufgrund der hohen Viskosität des noch kalten Heizmediums so niedrig ist, sondern aufgrund einer Störung. In diesem Fall bestünde beim Anfahren mit einer Vorrichtung gemäß Aspekten der vorliegenden Erfindung das gleiche Risiko, wie im Stand der Technik beim Festklemmen der Kaltstarttaster.

Um dies zu vermeiden ist in Vorrichtungen gemäß Aspekten der vorliegenden Erfindung eine Aufheizvorrichtung vorgesehen, die in einem ersten Betriebszustand, und in einem zweiten Betriebszustand betrieben werden kann.

Dabei ist es insbesondere vorteilhaft, wenn die Aufheizvorrichtung im zweiten Betriebszustand eine geringere Heizleistung aufweist als im ersten Betriebszustand. Dabei kann die Heizleistung im zweiten Betriebszustand so gering gewählt sein, dass das Heizmedium nur auf Temperaturen von maximal 40°C, bzw. maximal 50°C oder allenfalls maximal 60°C erwärmt werden kann. Eine solche Heizleistung ist ausreichend, um das Heizmedium in einen Bereich zu erwärmen in dem die Viskosität des Heizmediums weit genug reduziert ist, dass mit der vorhandenen Pumpenleistung die erste Durchflussmenge für den ersten Schaltpunkt erreicht werden kann.

Erst wenn der Durchfluss die erste Durchflussmenge für den ersten Schaltpunkt erreicht, wird die Aufheizvorrichtung in den ersten Betriebszustand geschaltet, in welchem sie das Heizmedium auf die für den Normalbetrieb notwendige Temperatur erhitzen kann.

Andererseits ist aber die Heizleistung auch im zweiten Betriebszustand meist noch hoch genug, um das Heizmedium so weit zu erhitzen, dass dies kritisch oder gefährlich werden könnte, falls das Heizmedium gar nicht, oder nur minimal fließt. Kommt es also während des Anfahrbetriebs zu einer Störung wie beispielsweise einer Verstopfung der Heizleitung und sinkt dadurch der Durchfluss unter den zweiten Volumenstrom, wird die Aufheizvorrichtung üblicherweise abgeschaltet.

Durch ihre Idee haben die Erfinder eine einfache und kostengünstige Möglichkeit gefunden, den Anfahrbetrieb für eine Wärmeübertragungsanlage wie einen Kalander zu automatisieren, und dabei trotzdem die sicherheitstechnischen Vorgaben einzuhalten.

Die Lösung eignet sich auch hervorragend als Nachrüstlösung. Bei vielen bestehenden Anlagen muss dazu lediglich ein Durchflussschalter mit zwei Schaltpunkten eingebaut und die Regelungssoftware angepasst werden.

Viele Aufheizvorrichtungen heizen das Heizmedium über mehrere Heizstäbe auf. Hier kann der benötigte zweite Betriebszustand der Aufheizvorrichtung sehr einfach dadurch realisiert werden, dass lediglich ein kleiner Teil der Heizstäbe, z.B. ein einzelner Heizstab betrieben wird. Nach dem Umschalten auf den ersten Betriebszustand können dann alle Heizstäbe betrieben werden. Eine Investition in neue Hardware ist, abgesehen vom Durchflussschalter, nicht notwendig. Es ist aber auch möglich in Ausführungen gemäß Aspekten der Erfindung andere Arten von Aufheizvorrichtungen zu verwenden, bzw. den ersten/zweiten Betriebszustand auf andere Weise zu realisieren.

Im Folgenden wird die Erfindung anhand einer Figur weiter erläutert.

Figur 1 zeigt eine Wärmeübertragungsanlage gemäß einem Aspekt der vorliegenden Erfindung. Die Erfindung ist dabei nicht auf diese Ausführung beschränkt.

Bei der Wärmeübertragungsanlage 1 der Figur 1 kann es sich insbesondere um einen Kalander 1 handeln, der zum Behandeln einer Materialbahn wie z.B. einer Papierbahn, einer Textilbahn oder einer Vliesstoffbahn verwendet wird.

Die Wärmeübertragungsanlage 1 umfasst dabei eine beheizbare Thermowalze 2. Diese Thermowalze 2 bildet in der in Figur 1 gezeigten Ausführung gemeinsam mit einer Gegenwalze 2a einen Behandlungsspalt aus, in dem die Materialbahn behandelt, insbesondere geglättet werden kann. Zum Beheizen der Thermowalze 2 ist dabei ein Heizmedium vorgesehen, bei dem es sich insbesondere um ein ÖI handeln kann. Dieses Heizmedium wird in einer Heizleitung 4 zur Thermowalze 2 hingeführt, und anschließend wieder zurück zu einer Aufheizvorrichtung 3. Die Heizleitung 4 ist hier als Zirkulationsleitung 4 ausgeführt. In dieser Aufheizvorrichtung 3 wird das Heizmedium wieder aufgeheizt und erneut zur Thermowalze 2 gefördert. Die Aufheizvorrichtung 3 ist dabei so eingerichtet, dass sie das Heizmedium auf eine Betriebstemperatur aufheizen kann, wobei die Betriebstemperatur des Heizmediums über 100°C, insbesondere über 200°C, bisweilen auch bei 300°C liegen kann. Für die Förderung des Heizmediums ist eine Pumpvorrichtung 5 vorgesehen.

In der Heizleitung 4 ist ein Durchflussschalter 6 vorgesehen. Dieser Durchflussschalter 6 weist zumindest zwei Schaltpunkte auf: Einen ersten Schaltpunkt bei einem ersten Volumenstrom an Heizmedium und einen zweiten Schaltpunkt bei einem zweiten Volumenstrom an Heizmedium. Der zweite Volumenstrom liegt dabei unterhalb des ersten Volumenstroms. Vorteilhafterweise ist der zweite Volumenstrom in Abhängigkeit vom verwendeten Heizmedium so gewählt ist, dass dieser zweite Volumenstrom von der Pumpvorrichtung 5 auch dann erzielt werden kann, wenn das Heizmedium eine Temperatur von 40°C und weniger, insbesondere zwischen 25°C und 10°C aufweist. Weiterhin ist die die Aufheizvorrichtung 3 so eingerichtet, dass sie in einem ersten Betriebszustand und einem zweiten Betriebszustand betrieben werden kann. Dabei ist es vorteilhaft, wenn die Aufheizvorrichtung 3 im zweiten Betriebszustand eine geringere Heizleistung aufweist als im ersten Betriebszustand. Bei der Ausführung in Figur 1 ist dies so ausgeführt, dass die Ausheizvorrichtung 3 mittels mehrerer Heizstäbe 7, 8 aufgeheizt wird. Im zweiten Betriebszustand ist lediglich ein einzelner Heizstab 7 in Betrieb, während in Betriebszustand zwei mehrere Heizstäbe 7,8 insbesondere alle Heizstäbe 7, 8 in Betrieb sind.

Die Wärmeübertragungsanlage 1 ist so eingerichtet ist, dass
a) bei einem Durchfluss oberhalb des ersten Volumenstroms die Aufheizvorrichtung 3 im ersten Betriebszustand betrieben wird
b) bei einem Durchfluss zwischen dem zweiten Volumenstrom und dem ersten Volumenstrom die Aufheizvorrichtung 3 im zweiten Betriebszustand betrieben wird
c) bei einem Durchfluss unterhalb des zweiten Volumenstroms die Aufheizvorrichtung 3 abgeschaltet wird.

### Bezugszeichenliste

- 1: Wärmeübertragungsanlage/ Kalander
- 2: Thermowalze
- 2a: Gegenwalze
- 3: Aufheizvorrichtung
- 4: Heizleitung
- 5: Pumpvorrichtung
- 6: Durchflussschalter
- 7: Heizstab (zweiter Betriebszustand)
- 8: Heizstab

## Patentansprüche

1. Wärmeübertragungsanlage (1), insbesondere für einen Kalander (1) zum Behandeln einer Materialbahn, wobei die Wärmeübertragungsanlage (1) eine Thermowalze (2) umfasst, die mittels eines flüssigen Heizmediums beheizbar ist, sowie eine Aufheizvorrichtung (3) zum Aufheizen des Heizmediums und sowie eine Heizleitung (4) zum Führen des Heizmediums in der Thermowalze (2) sowie zwischen der Thermowalze (2) und der Aufheizvorrichtung (3) sowie einer Pumpvorrichtung (5) zum Fördern des Heizmediums in der Heizleitung (4) **dadurch gekennzeichnet, dass** in der Heizleitung (4) ein Durchflussschalter (6) vorgesehen ist, der zumindest einen ersten Schaltpunkt bei einem ersten Volumenstrom und einen zweiten Schaltpunkt bei einem zweiten Volumenstrom aufweist, wobei der zweite Volumenstrom kleiner ist, als der erste Volumenstrom,
und dass die Aufheizvorrichtung (3) in einem ersten Betriebszustand und einem zweiten Betriebszustand betrieben werden kann,
wobei die Wärmeübertragungsanlage (1) so eingerichtet ist, dass
a) bei einem Durchfluss oberhalb des ersten Volumenstroms die Aufheizvorrichtung (3) im ersten Betriebszustand betrieben wird
b) bei einem Durchfluss zwischen dem zweiten Volumenstrom und dem ersten Volumenstrom die Aufheizvorrichtung (3) im zweiten Betriebszustand betrieben wird
c) bei einem Durchfluss unterhalb des zweiten Volumenstroms die Aufheizvorrichtung (3) abgeschaltet wird.

2. Wärmeübertragungsanlage (1) nach Anspruch 1, **dadurch gekennzeichnet, dass** die Heizleitung (4) als Zirkulationsleitung (4) ausgeführt ist, in der das Heizmedium im Kreis geführt werden kann.

3. Wärmeübertragungsanlage (1) nach Anspruch 1 oder 2, **dadurch gekennzeichnet, dass** die Aufheizvorrichtung (3) im zweiten Betriebszustand eine geringere Heizleistung aufweist als im ersten Betriebszustand.

4. Wärmeübertragungsanlage (1) nach einem der vorherigen Ansprüche, **dadurch gekennzeichnet, dass** der zweite Volumenstrom in Abhängigkeit vom verwendeten Heizmedium so gewählt ist, dass dieser zweite Volumenstrom von der Pumpvorrichtung (5) auch dann erzielt werden kann, wenn das Heizmedium eine Temperatur von 40°C und weniger, insbesondere zwischen 25°C und 10°C aufweist .

5. Verfahren zum Starten einer Wärmeübertragungsanlage (1) gemäß einem der vorherigen Ansprüche wobei das Verfahren die Schritte umfasst.
i.) Aufheizen des Heizmediums wobei die Aufheizvorrichtung (3) im zweiten Betriebszustand betrieben wird
ii.) Durchflussmessung des Heizmedium in der Heizleitung (4).
iiia) Bei Unterschreiten eines zweiten Volumenstroms erfolgt ein Abschalten der Aufheizvorrichtung (3)
iiib) Bei Überschreiten des ersten Volumenstroms erfolgt ein Betrieb der Aufheizvorrichtung (3) im ersten Betriebszustand.

6. Verfahren nach Anspruch 5, **dadurch gekennzeichnet, dass** als Heizmedium ein ÖI verwendet wird.

## Claims

1. Heat transfer system (1), in particular for a calender (1) for processing a material web, wherein the heat transfer system (1) comprises a thermo roll (2), which can be heated by means of a liquid heating medium, and a heating device (3) for heating the heating medium, and a heating line (4) for carrying the heating medium in the thermo roll (2) and between the thermo roll (2) and the heating device (3), and a pumping device (5) for pumping the heating medium in the heating line (4), **characterized in that** a flow switch (6) is provided in the heating line (4), which flow switch has at least one first switching point at a first volume flow and a second switching point at a second volume flow, wherein the second volume flow is less than the first volume flow,
and **in that** the heating device (3) can be operated in a first operating state and a second operating state,
wherein the heat transfer system (1) is configured in such a way that
a) at a flow above the first volume flow, the heating device (3) is operated in the first operating state
b) at a flow between the second volume flow and the first volume flow, the heating device (3) is operated in the second operating state
c) at a flow below the second volume flow, the heating device (3) is switched off.

2. Heat transfer system (1) according to Claim 1, **characterized in that** the heating line (4) is embodied as a circulation line (4) in which the heating medium can be circulated.

3. Heat transfer system (1) according to Claim 1 or 2, **characterized in that** the heating device (3) has a lower heat output in the second operating state than in the first operating state.

4. Heat transfer system (1) according to one of the preceding claims, **characterized in that** the second volume flow is selected in accordance with the heating medium used, such that this second volume flow can be achieved by the pumping device (5) even when the heating medium has a temperature of 40°C and below, in particular between 25°C and 10°C.

5. Method for starting a heat transfer system (1) according to one of the preceding claims, wherein the method comprises the steps of
i.) heating the heating medium, wherein the heating device (3) is operated in the second operating state
ii.) measuring the flow of the heating medium in the heating line (4)
iiia) switching off the heating device (3) if a second volume flow is undershot
iiib) operating the heating device (3) in the first operating state if the first volume flow is overshot.

6. Method according to Claim 5, **characterized in that** an oil is used as the heating medium.

## Revendications

1. Installation de transfert de chaleur (1), notamment pour une calandre (1) destinée à traiter une bande de matériau, l'installation de transfert de chaleur (1) comprenant un rouleau thermique (2) qui peut être chauffé au moyen d'un fluide de chauffage liquide, ainsi qu'un dispositif de chauffage (3) pour chauffer le fluide de chauffage et une conduite de chauffage (4) pour guider le fluide de chauffage dans le rouleau thermique (2) ainsi qu'entre le rouleau thermique (2) et le dispositif de chauffage (3), ainsi qu'un dispositif de pompage (5) pour transporter le fluide de chauffage dans la conduite de chauffage (4), **caractérisée en ce que** dans la conduite de chauffage (4) est prévu un commutateur de débit (6) qui présente au moins un premier point de commutation à un premier débit volumique et un deuxième point de commutation à un deuxième débit volumique, le deuxième débit volumique étant inférieur au premier débit volumique,
et **en ce que** le dispositif de chauffage (3) peut fonctionner dans un premier état de fonctionnement et dans un deuxième état de fonctionnement,
l'installation de transfert de chaleur (1) étant adaptée de telle sorte que
a) en cas de débit supérieur au premier débit volumique, le dispositif de chauffage (3) fonctionne dans le premier état de fonctionnement,
b) en cas de débit compris entre le deuxième débit volumique et le premier débit volumique, le dispositif de chauffage (3) fonctionne dans le deuxième état de fonctionnement,
c) en cas de débit inférieur au deuxième débit volumique, le dispositif de chauffage (3) est arrêté.

2. Installation de transfert de chaleur (1) selon la revendication 1, **caractérisée en ce que** la conduite de chauffage (4) est conçue sous forme de conduite de circulation (4) dans laquelle le fluide de chauffage peut être mis en circulation.

3. Installation de transfert de chaleur (1) selon la revendication 1 ou 2, **caractérisée en ce que** le dispositif de chauffage (3) présente une puissance de chauffage plus faible dans le deuxième état de fonctionnement que dans le premier état de fonctionnement.

4. Installation de transfert de chaleur (1) selon l'une quelconque des revendications précédentes, **caractérisée en ce que** le deuxième débit volumique est choisi en fonction du fluide de chauffage utilisé, de telle sorte que ce deuxième débit volumique puisse être obtenu par le dispositif de pompage (5) même lorsque le fluide de chauffage présente une température de 40 °C et moins, notamment comprise entre 25 °C et 10 °C.

5. Procédé de démarrage d'une installation de transfert de chaleur (1) selon l'une quelconque des revendications précédentes, le procédé comprenant les étapes suivantes :
i.) le chauffage du fluide de chauffage, le dispositif de chauffage (3) fonctionnant dans le deuxième mode de fonctionnement,
ii.) la mesure du débit du fluide de chauffage dans la conduite de chauffage (4),
iiia) en cas de passage en dessous d'un deuxième débit volumique, un arrêt du dispositif de chauffage (3) a lieu,
iiib) en cas de dépassement du premier débit volumique, un fonctionnement du dispositif de chauffage (3) dans le premier état de fonctionnement a lieu.

6. Procédé selon la revendication 5, **caractérisé en ce qu'**une huile est utilisée en tant que fluide de chauffage.
